# DEMANDE DE BREVET EUROPEEN

(11) **EP 0 443 279 A1**
(43) Date de publication de la demande: **28.08.1991**
(21) Numéro de dépôt: 90403554.0
(22) Date de dépôt: 12.12.1990
(51) Int. Cl.: F24F 13/24, E06B 7/02, E06B 7/10

(54) **Boîtier d'entrée d'air isophonique**

(30) Priorité: 23.02.1990 FR 9002288
(71) Demandeur: FERCO INTERNATIONAL Usine de Ferrures de Bâtiment Société à responsabilité limitée, F-57400 Sarrebourg (FR)
(72) Inventeur: Cussenot, Jean-Paul, F-57116 Niderviller (FR)
(74) Mandataire: Rodhain, Claude

(57) **Abrégé**

L'invention concerne un boîtier d'entrée d'air isophonique constitué d'une coquille de section en forme de U comportant un revêtement absorbant d'isolation acoustique intérieur et sur au moins une de ses parois longitudinales au moins un trou de sortie de flux d'air (11).

Ce boîtier (10) est équipé d'un ajutage (12) dirigeant l'air rentrant vers une (13) des parois longitudinales intérieures du boîtier (10), cette paroi longitudinale intérieure (13) étant recouverte d'une couche matériau absorbant (13') constitué d'une mousse à cellules fermées en surface, tandis que le fond du boîtier (14) est également revêtu d'une couche de matériau absorbant (14') et que l'autre paroi longitudinale intérieure (15) du boîtier est dépourvue de matière absorbante.

## Description

La présente invention se rapporte à un boîtier d'entrée d'air isophonique.

De tels dispositifs sont disposés sur ou au travers de parois d'immeuble ou d'habitation et permettent l'entrée de l'air à l'intérieur de ceux-ci. Ils conviennent tant à la ventilation dite naturelle relevant des flux thermiques entre les pièces et entre l'extérieur et l'intérieur de l'habitation, qu'à la ventilation effectuée mécaniquement par extraction. Ils sont conçus d'une part pour remplir des fonctions d'aération mais également pour remplir des fonctions d'isolation acoustique.

De tels boîtiers d'entrée d'air isophoniques sont en général constitués d'une coquille de section en forme de U comportant sur sa paroi intérieure un revêtement absorbant d'isolation acoustique et sur une des parois longitudinales une sortie du flux d'air formée d'un certain nombre d'orifices. En règle générale, on garnit l'intérieur du boîtier au maximum d'un matériau absorbant afin d'obtenir une absorption phonique la meilleure possible. Contrairement à ces dispositifs de ventilation antérieurs, la présente invention se propose d'exploiter, dans un tel boîtier de ventilation l'effet dit de membrane connu dans le domaine acoustique. Lorsqu'un son percute une membrane lisse, il en résulte un phénomène de masse-ressort accompagné de réflexion. La résonance propre de la membrane est négligeable puisqu'aucun volume extérieur ou intérieur de l'aération n'amplifie les effets induits. Il n'y a pas résonance due à l'environnement extérieur de l'aérateur et la conception interne de l'aérateur reste un piège à son.

La présente invention se propose donc d'améliorer de façon considérable les qualités acoustiques d'un aérateur, en exploitant cet effet dit de membrane.

Le boîtier d'entrée d'air isophonique conforme à l'invention est donc constitué d'une coquille de section en forme de U comportant un revêtement absorbant d'isolation acoustique intérieur et sur au moins une de ses parois longitudinales, au moins un trou de sortie du flux d'air.

Ce boîtier est remarquable en ce qu'au moins une des parois intérieures longitudinales du boîtier est dépourvue de matière absorbante acoustique, la matière absorbante étant une mousse à cellules fermées en surface.

De préférence :
- le boîtier est équipé d'un ajutage dirigeant l'air rentrant vers une des parois longitudinales intérieures du boîtier ;
- cette paroi longitudinale intérieure est recouverte d'une couche de matériau absorbant ;
- le fond du boîtier est également revêtu d'une couche de matériau absorbant ;
- l'autre paroi longitudinale intérieure est quant à elle dépourvue de matière absorbante.

Le boîtier peut être réalisé en matière plastique, de préférence en PVC, ABS ou en matière métallique.

Grâce à l'objet de l'invention, le volume de mousse utilisé s'en trouve modifié et est diminué et ceci entraîne une réduction appréciable des coûts de fabrication, tout en conservant un excellent rendement d'absorption acoustique puisqu'il permet un gain d'absorption acoustique supérieur à 2 dB par rapport aux dispositifs de ventilation connus.

De plus, grâce à l'agencement conforme à l'invention, le dispositif d'ajutage installé à l'intérieur du dispositif de ventilation ne doit pas nécessairement être disposé devant les trous de sortie du boîtier et ceci permet une certaine liberté quant à la longueur du dispositif d'ajutage ou de régulation d'air.

L'invention est exposée ci-après plus en détail à l'aide de dessins représentant seulement un mode d'exécution.
- la figure 1 représente en vue de perspective un boîtier conforme à l'invention sectionné dans sa partie médiane et ;
- la figure 2 représente une vue en coupe transversale d'un tel boîtier.

Comme on peut le voir sur la figure 1 le boîtier d'entrée d'air isophonique 10 est constitué de façon classique d'une coquille de section en forme de U, de préférence en PVC ou en ABS, et comportant sur une de ces parois longitudinales une sortie d'air 11. De préférence, l'invention se rapporte aux boîtiers comportant deux sorties d'air 11 allongées à proximité des extrémités d'une des parois longitudinales. Ainsi, le flux d'air rentrant doit circuler à l'intérieur du boîtier avant de s'évacuer par les orifices de sortie 11.

L'entrée du boîtier 10 est équipée de façon classique d'un ajutage 12 qui soumet le flux d'air rentrant à une trajectoire déviée. Comme on peut le comprendre aisément grâce à la figure 1, l'air rentrant est dévié de façon à avoir une trajectoire initiale perpendiculaire à l'une des faces longitudinales du boîtier 10.

L'objet de l'invention est d'équiper de façon bien spécifique l'intérieur du boîtier de matériau isolant.

Seule la paroi longitudinale 13 perpendiculairement à laquelle vient buter la trajectoire initiale de l'air rentrant et le fond 14 du boîtier sont équipés d'une mousse de matériau absorbant à cellules fermées en surface, d'une mousse pelliculée. La troisième paroi du boîtier à savoir l'autre paroi longitudinale 15, qui est équipée des orifices de sortie de flux d'air 11 est laissée brute, c'est-à-dire qu'elle n'est pas recouverte de matériau absorbant acoustique.

L'objet de l'invention ainsi que son intérêt vont maintenant être plus explicités grâce à la figure 2.

Le boîtier 10 est donc équipé de l'ajutage 12, sur une de ses parois longitudinales 13 d'une couche de matériau absorbant 13', sur son fond 14 d'une couche de matériau absorbant 14' et sa paroi longitudinale 15 est laissée vierge de tout matériau absorbant.

L'ajutage 12 est de préférence un dispositif de régulation de débit à membrane connu en soi.

L'air arrive donc selon les flèches F_{E} dans l'ajutage 12.

C'est maintenant le circuit phonique qui va être décrit, de façon relativement simplifiée à l'intérieur du boîtier de ventilation 10.

Les flèches 1 schématisent la propagation du son en direction de la couche de matériau absorbant à surface lisse 13 et par impact du son avec la surface de celle-ci, se réalise donc un phénomène d'absorption phonique classique auquel s'ajoute un phénomène de réflexion et d'amortissement du bruit schématisé par les flèches 2.

Le même phénomène se réalise à l'impact du son avec la couche absorbante à cellules lisses 14'.

Quant au son venant buter sur la paroi brute 15, il est également réfléchi comme le schématise la flèche 3 pour une part et pour une autre part transmis à l'extérieur du boîtier de ventilation lisse.

Les flèches en pointillé F_{S} schématisent l'air sortant du boîtier de ventilation par les orifices déjà décrits 11.

Grâce à l'agencement selon l'invention des couches de matériau absorbant 13' et 14', compte tenu de l'amortissement et de l'absorption du son au niveau de celles-ci, et également de la réflexion au niveau de la paroi longitudinale 15, le son résiduel traversant cette dernière est d'un niveau phonique peu élevé inférieur au niveau admissible pour de tels boîtiers de ventilation.

Le mode de réalisation décrit ci-dessus peut être modifié sans sortir du cadre de l'invention.

En particulier, l'ajutage peut dévier le flux d'air rentrant de façon différente et en conséquence, l'agencement des parois revêtues et de la paroi non revêtue être modifié.

## Revendications

1. Boîtier d'entrée d'air isophonique constitué d'une coquille de section en forme de U comportant un revêtement absorbant d'isolation acoustique intérieur et sur au moins une de ses parois longitudinales au moins un trou de sortie de flux d'air, boîtier caractérisé en ce qu'au moins une des parois intérieures longitudinales du boîtier est dépourvue de matière absorbante acoustique, la matière absorbante étant une mousse à cellules fermées en surface.

2. Boîtier selon la revendication 1, caractérisé en ce que :
- le boîtier (10) est équipé d'un ajutage (12) dirigeant l'air rentrant vers une (13) des parois longitudinales intérieures du boîtier ;
- cette paroi longitudinale intérieure (13) est recouverte d'une couche de matériau absorbant (13') ;
- le fond du boîtier (14) est également revêtu d'une couche de matériau absorbant (14') ;
- l'autre paroi longitudinale intérieure (15) est quant à elle dépourvue de matière absorbante.

3. Boîtier selon la revendication 1, caractérisé en ce que le boîtier est réalisé en matière plastique, de préférence en PVC ou ABS.
